# EUROPÄISCHE PATENTSCHRIFT

(11) **EP 1 137 025 B1**
(45) Veröffentlichungstag und Bekanntmachung des Hinweises auf die Patenterteilung: **31.05.2006**
(21) Anmeldenummer: 01106651.1
(22) Anmeldetag: 16.03.2001
(51) Int. Cl.: H01H 9/28

(54) **Sicherungseinrichtung für elektrische Vorrichtungen**
Security system for an electrical device
Dispositif de sécurité pour un appareil électrique

(30) Priorität: 17.03.2000 DE 10013108
(43) Veröffentlichungstag der Anmeldung: 26.09.2001
(73) Patentinhaber: AEG Niederspannungstechnik GmbH & Co. KG, 24534 Neumünster (DE)
(72) Erfinder: Hillebrand, Dietmar, 31848 Bad Münder (DE); Bremer, Uwe, 31559 Haste (DE)
(74) Vertreter: TBK-Patent

(56) Entgegenhaltungen:
- EP-A- 0 610 143
- DE-A- 19 606 271

## Beschreibung

Die Erfindung betrifft eine Sicherungseinrichtung für e-elektrische Vorrichtungen nach dem Oberbegriff des Anspruchs 1.

Elektrische Vorrichtungen insbesondere Vorrichtungen, an denen Hochspannung oder hohe Stromstärken anliegen, sind üblicherweise mit einer Sicherheitseinrichtung versehen, die ein Abschalten des Stromes gewährleistet. Diese Sicherheitseinrichtungen können selbsttätig auslösend oder manuell auslösbar gestaltet sein.

Soll eine manuelle Auslösung zumindest optional vorgesehen sein, kann ein Hebel vorgesehen sein, der von Hand in eine Aus-Stellung bringbar ist. Bei Leistungsschutzschaltern und Sicherungseinrichtungen für Leistungsschutzschalter ist hierzu häufig ein verschwenkbarer Haupthebel vorgesehen.

Um beim Arbeiten an der ausgeschalteten Vorrichtung zu gewährleisten, dass der Haupthebel nicht versehentlich in die Ein-Stellung gebracht wird, sind häufig farbliche Markierungen oder Warnhinweise angebracht. Es besteht jedoch immer die Gefahr, dass der Hauptschalter dennoch versehentlich in die Ein-Stellung gebracht wird.

Aus der DE 196 06 271 A ist eine Sicherungseinrichtung für eine elektrische Vorrichtung, nämlich ein Schutzschalter, mit einer Verriegelungsvorrichtung gegen ein unbeabsichtigtes Einschalten bekannt, die einen verschwenkbaren Haupthebel aufweist, der zwischen einer Ein-Stellung und einer Aus-Stellung verschwenkbar ist. Dieser Schalter weist einen Betätigungsgriff auf, der auf einer Schaltwelle frei drehbar ist, wobei der Betätigungsgriff mit einer Scheibe in Wirkverbindung steht und eine Drehung des Betätigungsgriffs auf diese Scheibe und von dieser auf die Schaltwelle übertragbar ist. Die Verriegelungsvorrichtung weist einen Schieber zum Blockieren der Einschaltbewegung der Schaltwelle auf und wirkt zur Verriegelung derselben auf die Scheibe ein.

Aus der EP 1 137 025 A2 ist eine Sicherungseinrichtung für elektrische Vorrichtungen bekannt, die einen verschwenkbaren Haupthebel hat, der zwischen einer Ein-Stellung und einer Aus-Stellung verschwenkbar ist. Dieser Haupthebel weist eine Kontur auf, die einen Arretierabschnitt hat, der in der Aus-Stellung des Haupthebels mit einem Sicherungsabschnitt eines Sicherungshebels so in Anlage bringbar ist, dass ein Verschwenken des Haupthebels in der Aus-Stellung durch die Anlage der Abschnitte unmöglich ist.

Mit der Erfindung soll eine Sicherungseinrichtung geschaffen werden, die bei Arbeiten an einer elektrischen Vorrichtung eine hohe Sicherheit gewährleistet.

Durch die Merkmale des Anspruchs 1 wird eine derartige Sicherungseinrichtung geschaffen. Diese Sicherungseinrichtung für eine elektrisches Vorrichtung weist einen verschwenkbaren Haupthebel auf, der zwischen einer Ein-Stellung und einer Aus-Stellung verschwenkbar ist. Der Haupthebel weist eine Kontur auf, die einen Arretierabschnitt umfasst, der mit einem Sicherungsabschnitt eines Sicherungshebels in Anlage bringbar ist, wobei die zwei Abschnitte derart gestaltet sind, dass diese sich in Anlage befinden, wenn sich der Haupthebel in der Aus-Stellung befindet, und in dieser Stellung ein Verschwenken des Haupthebels unmöglich machen.

Wenn sich die Sicherungseinrichtung in der Betriebsstellung und der Haupthebel in der Ein-Stellung befindet ist dagegen ein Verschwenken des Haupthebels aus der Ein-Stellung in die Aus-Stellung ohne weiteres möglich.

Die Kontur des Haupthebels ist weiterhin mit einem Betriebsabschnitt versehen, der im Betriebszustand, also in der Ein-Stellung des Haupthebels mit einem Freigabeabschnitt des Sicherungshebels so zusammenwirkt, so dass der Sicherungshebel in dieser Stellung nicht bewegt werden kann. Eine Bewegung des Sicherungshebels ist erst möglich, wenn der Haupthebel in die Aus-Stellung gebracht wurde und dadurch der Betriebsabschnitt von dem Freigabeabschnitt des Sicherungshebels gelöst wurde. In dieser Stellung kann der Sicherungshebel in die Sicherungsstellung gebracht werden in der, wie beschrieben, der Sicherungsabschnitt des Sicherungshebels mit dem Arretierabschnitt des Haupthebels zusammenwirkt und ein Zurückverschwenken des Haupthebels aus der Aus-Stellung in die Ein-Stellung unmöglich macht.

Zweckmäßig ist der Betriebsabschnitt der Kontur des Haupthebels im wesentlichen rund ausgebildet, da auf diese Weise eine Verschwenkbarkeit des Haupthebels einfach ermöglicht wird. Der Abschnitt ist vorteilhaft konzentrisch zur Schwenkachse des Haupthebels ausgebildet ist, so dass bei Verschwenkung des Haupthebels eine Drehung des Abschnitts erfolgt, ohne dass sich die Anlageverhältnisse am Freigabeabschnitt des Sicherungshebels ändern.

Der Arretierabschnitt des Haupthebels ist zweckmäßig unrund ausgebildet, um zu erreichen, dass bei Anlage dieses Abschnitts am Sicherungsabschnitt des Sicherungshebels ein Verschwenken des Haupthebels nicht möglich ist. Zweckmäßig ist sowohl der Arretierabschnitt als auch der Sicherungsabschnitt im wesentlichen gerade ausgebildet, so dass ein Verschwenken nicht möglich ist. Es sind aber auch andere Gestaltungen möglich, solange die beiden Abschnitte so zusammenwirken, dass ein Verschwenken des Arretierabschnitts des Haupthebels in dieser Stellung nicht möglich ist.

Sowohl die Kontur des Haupthebels als auch der Sicherungshebel können noch weitere Abschnitte aufweisen. Die Anordnung der Abschnitte ist nachrangig, solange in der Aus-Stellung des Haupthebels ein Verschwenken desselben durch eine entsprechenden Eingriff des Arretierabschnitts mit dem Sicherungsabschnitts verhindert wird und in der Betriebsstellung ein Verschwenken ermöglicht wird. Soll der Sicherungshebel nur in der Aus-Stellung des Haupthebels in die Sicherungsstellung bewegbar sein, muss ein entsprechendes Zusammenwirken des Betriebsabschnitt und des Freigabeabschnitts des Sicherungshebels gewährleistet sein.

Der Sicherungshebel kann drehbar oder linear verschieblich gelagert sein. Zur verschieblichen Lagerung kann in einem mittleren Bereich des Sicherungshebels eine Ausnehmung vorgesehen sein, in die zumindest ein Lagerzapfen eingreift.

Der Sicherungshebel kann zumindest einen Anschlag aufweisen, der zumindest eine Endposition des Sicherungshebels und damit auch die Stellung der Abschnitte des Sicherungshebels relativ zum Haupthebel festlegt. Hierzu können auch Rastnasen und dergleichen vorgesehen sein. Der Sicherungshebel kann arretierbar sein. Hierzu können unterschiedliche Gestaltungen vorgesehen sein. Der Sicherungshebel kann über eine Öffnung verfügen, in die ein Schloss oder dergleichen zur Arretierung des Sicherungshebels eingesetzt werden kann.

Folgend wird ein bevorzugtes Ausführungsbeispiel der Erfindung erläutert.
Figur 1 zeigt die Sicherungseinrichtung in der Betriebsstellung.
Figur 2 zeigt die Sicherungseinrichtung in der Ausser-Betriebsstellung.

In Figur 1 ist die Sicherungseinrichtung in der Betriebsstellung dargestellt. Der Haupthebel 1 befindet sich in dieser Stellung in der gezeigten Ein-Stellung. Der Haupthebel 1 ist um eine Achse 13 verschwenkbar gelagert und verfügt im oberen Bereich über ein Griffstück 14. Diesem Griffstück 14 gegenüberliegend im unteren Bereich befindet sich ein Betriebsabschnitt 12, der rund ausgebildet ist. Bei diesem Ausführungsbeispiel ist die äußere Fläche des Betriebsabschnitts 12 konzentrisch zur Achse 13 vorgesehen und erstreckt sich über einen Winkelbereich von etwa 140°.

Auf der in der Darstellung rechten Seite geht dieser Betriebsabschnitt 12 in das Griffstück 14 über. Auf der linken Seite schließt sich dem Betriebsabschnitt 12 ein gerader Arretierabschnitt 11 an, der wiederum ebenfalls in das Griffstück 14 übergeht.

Der Betriebsabschnitt 12 ist in der in Figur 1 gezeigten Stellung in Anlage oder Eingriff mit einem Freigabeabschnitt 22 eines Sicherungshebels 20. Bei dem Sicherungshebel 20 handelt es sich um einen verschiebbaren Hebel, der mittels einer Linearführung verschieblich gelagert ist. Der genannten Freigabeabschnitt 22 weist die Form eines muldenartigen Rücksprungs auf, dessen Anlagefläche, die mit dem Betriebsabschnitt 12 in Anlage kommt, im wesentliche rund ausgebildet ist. Bei dem dargestellten Sicherungshebel 20 ist auf beiden Seiten des Freigabeabschnitts 22 ein gerader Abschnitt vorgesehen. Der in der Darstellung rechte Abschnitt stellt den Sicherungsabschnitt 21 dar. Im linken Teil des Sicherungshebels 20 ist eine Ausnehmung 24 in Form einer Bohrung vorgesehen und am linken Ende des Sicherungshebels 20 ein Griff 25.

Folgend wird die Funktionsweise der Sicherungsvorrichtung anhand einer Überführung des Haupthebels 1 aus der in Figur 1 gezeigten Ein-Stellung in die in Figur 2 gezeigte Aus-Stellung erläutert.

Aufgrund der Gestaltung des Betriebsabschnitts 11 und des Freigabeabschnitts 22 ist ein Verschwenken des Haupthebels 1 aus der in Figur 1 gezeigten Stellung nach links also in die in Figur 2 gezeigte Stellung ohne weiteres möglich. Befindet sich der Haupthebel 1 in der in Figur 2 gezeigten Aus-Stellung, ist der Betriebsabschnitt 12 nicht länger in Anlage mit dem Freigabeabschnitt 22. Der Sicherungshebel 2 wird in dieser Stellung zwar durch die in Figur 2 zu sehende Rastnase 3, die mit der Unterseite des Sicherungshebels 2 zusammenwirkt, leicht gehalten, der Sicherungshebel 2 kann aber ohne weiteres am Griff 25 nach links oben gezogen werden und somit in die in Figur 2 gezeigte Stellung gebracht werden. Zweckmäßig ist ein Anschlag oder dergleichen vorgesehen, der die Endposition festlegt. In dieser Stellung ist der gerade Sicherungsabschnitt 21 des Sicherungshebels 2 in Anlage mit dem geraden Arretierabschnitt 11 des Haupthebels 1. Durch die Anlage der beiden geraden Abschnitte aneinander wird ein Verschwenken des Haupthebels 1 in dieser Stellung unmöglich gemacht. Diese Stellung in der sich der Haupthebel 1 in der Aus-Stellung befindet kann durch ein in die Ausnehmung 24 einsteckbares und abschließbares Schlosselement gesichert werden, das ein Zurückschieben des Sicherungshebels 2 unmöglich macht.

Soll der Haupthebel 1 in die Ein-Stellung zurückgebracht werden, so muss ggf. das Schlosselement entfernt werden und der Sicherungshebel 2 zurückgeschoben werden, sobald sich der Sicherungshebel 2 in der in Figur 1 gezeigten Stellung befindet, in der sich der Sicherungsabschnitt 21 nicht mehr mit dem Arretierabschnitt 11 in Anlage befindet, kann der Haupthebel 1 in die in Figur 1 gezeigte Stellung zurückgeschwenkt werden. In dieser Stellung ist das Herausziehen des Sicherungshebels 2 nach links oben aufgrund des Eingriffs des Betriebsabschnitts 12 in den Freigabeabschnitt 22 unmöglich.

## Patentansprüche

1. Sicherungseinrichtung für eine elektrische Vorrichtung mit einem verschwenkbaren Haupthebel (1), der zwischen einer Ein-Stellung und einer Aus-Stellung verschwenkbar ist, wobei der Haupthebel (1) eine Kontur aufweist, die einen Arretierabschnitt (11) hat, der in der Aus-Stellung des Haupthebels (1) mit einem Sicherungsabschnitt (21) eines Sicherungshebels (2) in Anlage bringbar ist, wobei ein Verschwenken des Haupthebels (1) in der Aus-Stellung durch die Anlage der Abschnitte (11, 21) unmöglich ist, **dadurch gekennzeichnet, dass**
der Sicherungshebel (2) einen Freigabeabschnitt (22) aufweist, der in der Betriebsstellung, in der sich der Haupthebel (1) in der Ein-Stellung befindet, mit einem Betriebsabschnitt (12) des Haupthebels (1) zusammenwirkt und eine Bewegung des Sicherungshebels (2) unmöglich macht.

2. Sicherungseinrichtung nach Anspruch 1, **dadurch gekennzeichnet, dass**
der Sicherungshebel (2) verschiebbar ist.

3. Sicherungseinrichtung nach Anspruch 1 oder 2, **dadurch gekennzeichnet, dass**
der Betriebsabschnitt (12) im wesentlichen rund ausgebildet ist.

4. Sicherungseinrichtung nach einem der Ansprüche 1 bis 3, **dadurch gekennzeichnet, dass**
der Betriebsabschnitt (12) konzentrisch zur Schwenkachse (13) des Haupthebels (1) ausgebildet ist.

5. Sicherungseinrichtung nach einem der Ansprüche 1 bis 4, **dadurch gekennzeichnet, dass**
der Arretierabschnitt (11) des Haupthebels (1) unrund ausgebildet ist.

6. Sicherungseinrichtung nach einem der Ansprüche 1 bis 5, **dadurch gekennzeichnet, dass**
der Freigabeabschnitt (22) des Sicherungshebels (2) im wesentlichen gerade ausgebildet ist.

7. Sicherungseinrichtung nach einem der Ansprüche 1 bis 6, **dadurch gekennzeichnet, dass**
sich dem Arretierabschnitt (11) des Haupthebels (1) der Betriebsabschnitt (12) anschließt.

8. Sicherungseinrichtung nach einem der Ansprüche 1 bis 7, **dadurch gekennzeichnet, dass**
der Freigabeabschnitt (22) des Sicherungshebels (2) eine im wesentlichen runde Ausnehmung darstellt.

9. Sicherungseinrichtung nach einem der Ansprüche 1 bis 8, **dadurch gekennzeichnet, dass**
der Sicherungsabschnitt (21) des Sicherungshebels (2) im wesentlichen gerade ausgebildet ist.

10. Sicherungseinrichtung nach Anspruch 1 bis 9, **dadurch gekennzeichnet, dass**
sich dem Sicherungsabschnitt (21) des Sicherungshebels (2) der Freigabeabschnitt (22) anschließt.

11. Sicherungseinrichtung nach einem der Ansprüche 1 bis 9, **dadurch gekennzeichnet, dass**
der Sicherungshebel (2) linear verschieblich gelagert ist.

12. Sicherungseinrichtung nach Anspruch 11, **dadurch gekennzeichnet, dass**
in einem mittleren Bereich des Sicherungshebels (2) eine Ausnehmung vorgesehen ist, in die zumindest ein Lagerzapfen eingreift.

13. Sicherungseinrichtung nach einem der Ansprüche 1 bis 12, **dadurch gekennzeichnet, dass**
der Sicherungshebel (2) zumindest einen Anschlag aufweist, der zumindest eine Endposition des Sicherungshebels (2) festlegt.

14. Sicherungseinrichtung nach einem der Ansprüche 1 bis 13, **dadurch gekennzeichnet, dass**
der Sicherungshebel (2) arretierbar ist.

15. Sicherungseinrichtung nach Anspruch 14, **dadurch gekennzeichnet, dass**
der Sicherungshebel (2) zur Arretierung über eine Ausnehmung (24) verfügt.

## Claims

1. Securing device for an electrical device with a pivotable main lever (1) which can be pivoted between an On position and an Off position, whereby the main lever (1) has an outline shape which has a locking section (11) which can be brought into contact with a securing section (21) of a securing lever (2), whereby a pivoting of the main lever (1) when in the Off position is impossible due to the sections (11, 21) being in contact, **characterised in that** the securing lever (2) possesses a release section (22) which, in the operating position in which the main lever (1) is in the On position, interacts with an operating section (12) of the main lever (1) and renders a movement of the securing lever (2) impossible.

2. Securing device in accordance with claim 1, **characterised in that** the securing lever (2) is displaceable.

3. Securing device in accordance with claim 1 or 2, **characterised in that** the operating section (12) is essentially round in form.

4. Securing device in accordance with one of claims 1 to 3, **characterised in that** the operating section (12) is formed concentrically to the pivoting axis (13) of the main lever (1).

5. Securing device in accordance with one of claims 1 to 4, **characterised in that** the locking section (11) of the main lever (1) is non-circular in form.

6. Securing device in accordance with one of claims 1 to 5, **characterised in that** the release section (22) of the securing lever (2) is essentially straight in form.

7. Securing device in accordance with one of claims 1 to 6, **characterised in that** the locking section (11) of the main lever (1) adjoins the operating section (12).

8. Securing device in accordance with one of claims 1 to 7, **characterised in that** the release section (22) of the securing lever (2) represents an essentially round recess.

9. Securing device in accordance with one of claims 1 to 8, **characterised in that** the securing section (21) of the securing lever (2) is essentially straight in form.

10. Securing device in accordance with one of claims 1 to 9, **characterised in that** the securing section (21) of the securing lever (2) adjoins the release section (22).

11. Securing device in accordance with one of claims 1 to 9, **characterised in that** the securing lever (2) is mounted so as to be displaceable in a linear direction.

12. Securing device in accordance with claim 11, **characterised in that** a recess is provided in a central area of the securing lever (2) into which at least one bearing pin engages.

13. Securing device in accordance with one of claims 1 to 12, **characterised in that** the securing lever (2) possesses at least one stop which at least defines the end position of the securing lever (2).

14. Securing device in accordance with one of claims 1 to 13, **characterised in that** the securing lever (2) is lockable.

15. Securing device in accordance with claim 14, **characterised in that** the securing lever (2) possesses a recess (24) for the purposes of locking.

## Revendications

1. Dispositif de sécurité pour un appareil électrique, comprenant un levier principal (1) pivotant qui peut pivoter entre une position de fermeture et une position d'ouverture, ledit levier principal (1) présentant un contour avec une partie de blocage (11) qui, dans la position d'ouverture du levier principal (1), peut être amenée en appui contre une partie de verrouillage (21) d'un levier d'arrêt (2), le pivotement du levier principal (1), lorsqu'il se trouve dans la position d'ouverture, étant rendu impossible du fait de l'appui réciproque des parties (11,21), **caractérisé en ce que** le levier d'arrêt (2) présente une partie de déverrouillage (22) qui, dans la position de service dans laquelle le levier principal (1) est en position de fermeture, coopère avec une partie fonctionnelle (12) du levier principal (1) et interdit le mouvement du levier d'arrêt (2).

2. Dispositif de sécurité selon la revendication 1, **caractérisé en ce que** le levier d'arrêt (2) peut coulisser.

3. Dispositif de sécurité selon la revendication 1 ou 2, **caractérisé en ce que** la partie fonctionnelle (12) est réalisée sous une forme sensiblement ronde.

4. Dispositif de sécurité selon une des revendications 1 à 3, **caractérisé en ce que** la partie fonctionnelle (12) est réalisée de façon concentrique avec l'axe de pivotement ( 13) du levier principal (1).

5. Dispositif de sécurité selon une des revendications 1 à 4, **caractérisé en ce que** la partie de blocage (11) du levier principal (1) est réalisée sous une forme non ronde.

6. Dispositif de sécurité selon une des revendications 1 à 5, **caractérisé en ce que** la partie de déverrouillage (22) du levier d'arrêt (2) est réalisée sous une forme sensiblement rectiligne.

7. Dispositif de sécurité selon une des revendications 1 à 6, **caractérisé en ce que** la partie de blocage (11) du levier principal (1) est suivie de la partie fonctionnelle (12).

8. Dispositif de sécurité selon une des revendications 1 à 7, **caractérisé en ce que** la partie de déverrouillage (22) du levier d'arrêt (2) constitue une dépression sensiblement ronde.

9. Dispositif de sécurité selon une des revendications 1 à 8, **caractérisé en ce que** la partie de verrouillage (21) du levier d'arrêt (2) est réalisée sous une forme sensiblement rectiligne.

10. Dispositif de sécurité selon les revendications 1 à 9, **caractérisé en ce que** la partie de verrouillage (21) du levier d'arrêt (2) est suivie de la partie de déverrouillage (22).

11. Dispositif de sécurité selon une des revendications 1 à 9, **caractérisé en ce que** le levier d'arrêt (2) est monté avec possibilité de déplacement en translation linéaire.

12. Dispositif de sécurité selon la revendication 11, **caractérisé en ce que**, dans une zone médiane du levier d'arrêt (2), il est prévu un évidement dans lequel pénètre au moins un tourillon.

13. Dispositif de sécurité selon une des revendications 1 à 12, **caractérisé en ce que** le levier d'arrêt (2) présente au moins une butée qui définit au moins une position extrême du levier d'arrêt (2).

14. Dispositif de sécurité selon une des revendications 1 à 13, **caractérisé en ce que** le levier d'arrêt (2) peut être bloqué.

15. Dispositif de sécurité selon la revendication 14, **caractérisé en ce que**, pour assurer le blocage, le levier d'arrêt (2) présente une ouverture (24).
